# EUROPÄISCHE PATENTSCHRIFT

(11) **EP 0 047 334 B1**
(45) Veröffentlichungstag und Bekanntmachung des Hinweises auf die Patenterteilung: **01.08.1984**
(21) Anmeldenummer: 80105384.4
(22) Anmeldetag: 09.09.1980
(51) Int. Cl.: E01C 23/09

(54) **Verfahren zum Reparieren von Rissen in Fahrbahnen und fahrbare Verkehrsflächen-Nutenfräse**
Method of repairing cracks in road surfaces and mobile groove cutter for traffic areas
Procédé de réparation des fissures dans le revêtement des routes et fraiseuse mobile â rainurer pour surfaces de circulation

(43) Veröffentlichungstag der Anmeldung: 17.03.1982
(73) Patentinhaber: Kornbusch, Friedbert N., D-6200 Wiesbaden-Biebrich (DE)
(72) Erfinder: Kornbusch, Friedbert N., D-6200 Wiesbaden-Biebrich (DE)
(74) Vertreter: Blumbach Weser Bergen Kramer

## Beschreibung

Die Erfindung bezieht sich auf ein Verfahren zum Reparieren von Rissen in Fahrbahnen mit folgenden Merkmalen: Eine fahrbare Verkehrsflächen-Nutenfräse mit einem Fahrgestell, mit einem Verbrennungsmotor, mit einem Fräsrad und mit einer zwischen Abtrieb des Verbrennungsmotors und Fräsrad vorgesehenen Antriebsverbindung - wird mit umlaufendem Fräsrad entlang des zu reparierenden Risses geführt; die hergestellte Nut wird mit Vergussmasse ausgefüllt. Die Erfindung bezieht sich auch auf die fahrbare Verkehrsflächen-Nutenfräse.

Strassenbelege weisen stark unterschiedliche Temperaturen zwischen Sommer und Winter, Tag und Nacht, Sonnenschein und trübem Wetter auf, und die daraus resultierenden Wärmedehnungen werden in Fahrbahnfugen aufgenommen, die mit einer Vergussmasse ausgefüllt sind. Bei extremen Bedingungen können ausserdem sogenannte wilde Risse enstehen, durch welche das Wasser in den Unterbau der Strasse eindringt und so bald zu örtlichen Zerstörungen der Strasse führt. Die wilden Risse sollten deshalb, ähnlich wie die regulären Fahrbahnfugen, mit Vergussmasse ausgefüllt werden. Dies bedingt aber eine gewisse Breite des Risses, d. h. die Risse müssen auf Nutbreite gebracht werden.

Bei einer bekannten fahrbaren Verkehrsflächen-Nutenfräse (US-A-3663060) wird gemäss den Merkmalen des Oberbegriffs des Anspruchs 1 vorgegangen. Das Fräsrad ist als Sägeblatt von 8 Zoll oder 203 mm Durchmesser ausgebildet und läuft mit Motordrehzahl, d. h. etwa mit 3000 U/min. um. Dabei muss das Sägeblatt gekühlt werden, weswegen die Nutenfräse eine entsprechende Einrichtung zur Wasserkühlung aufweist. Nachteilig bei diesem Verfahren ist der Umstand, dass der relativ grosse Durchmesser des Sägeblattes es nicht zulässt, engen Krümmungen von wilden Rissen nachzufahren. Nachteilig ist auch der relativ flache Einlauf und Auslauf am Nutbeginn bzw. am Nutende, da an diesen Stellen die Vergussmasse weniger gut haftet. Durch die Wasserkühlung wird zwar die hergestellte Nut gut gereinigt, jedoch muss anschliessend die Nut getrocknet werden, so dass die Reparatur der Fahrbahn eine längere Zeit in Anspruch nimmt.

Bei einem weiteren bekannten Verfahren zum Reparieren von Rissen in Fahrbahnen wird mit einem zahnbohrerähnlichen Werkzeug gearbeitet (US-A-2984471), und zwar mit hohen Drehzahlen in der Grössenordnung von 5.000 bis 10.000 U/ min. Eine so hergestellte Nut weist einen V-förmigen Querschnitt auf und ist notgedrungen nicht so tief, wie dies für eine dauerhafte Reparatur notwendig wäre.

Bei einem weiteren fahrbaren Gerät zur Herstellung und Ausbesserung von Fugen in Fahrbahndecken (DE-U-7238334) ist am freien Ende eines gelenkig an dem Rahmen angeschlossenen Armes ein Fräswerkzeug befestigt, welches über eine einstufige Übersetzung - in der Zeichnung ist 1:1 dargestellt - mit Doppelkette antreibbar ist. Das bekannte Gerät dient zur Ausbesserung von Fugen, von der Reparatur von wilden Rissen in Fahrbahnen ist nicht die Rede.

Bei einem weiteren bekannten Fugenschneider (DE-U-7334929) ist ein motorangetriebenes Trennblatt mit relativ grossem Durchmesser sowie eine Visiereinrichtung vorgesehen, was die Maschine zur Herstellung von Dehnungsfugen geeignet erscheien lässt, nicht aber zum Reparieren von wilden Rissen in Fahrbahnen.

Der Erfindung liegt die Aufgabe zugrunde, ein Verfahren zum Reparieren von Rissen in Fahrbahnen anzugeben, welches besonders schnell ausgeführt und zu sehr guten Raparaturergebnissen führt. Mit der Erfindung soll auch eine fahrbare Verkehrsflächen-Nutenfräse geschaffen werden, die ohne Wasserkühlung auskommt und die Reparatur von wilden Rissen ermöglicht.

Die gestellte Aufgabe wird durch die Massnahmen des Anspruchs 1 gelöst. Eine fahrbare Verkehrsflächen-Nutenfräse zur Durchführung des Verfahrens nach Anspruch 1 ergibt sich aus Anspruch 3.

Die Verwendung eines relativ kleinen Fräsrades in Zusammenhang mit einer niedrigen Umlaufdrehzahl stellt ein besonderes Wagnis dar, weil sich die Inhomogenitäten der Fahrbahndecke besonders bemerkbar machen, weil nämlich die Zähne des Fräsrades entweder auf weiches Bitumen oder auf harte Steine stossen, so dass relativ harte Stösse auf das Fräsrad in Kauf genommen werden müssen. Die zur Durchführung des Verfahrens vorgesehene Verkehrsflächen-Nutenfräse ist so ausgebildet, dass die harten Stösse von dem empflindlichen Motor ferngehalten werden.

Die Antriebsverbindung zwischen Verbrennungsmotor und Fräsrad wird gleichzeitig als zweistufige Übersetzung gestaltet. Die beiden Übersetzungsstufen sind mit einer Zwischenwelle verbunden, die aus zwei Stücken besteht, welche durch die Reibkupplung miteinander verbunden sind. Ebenfalls zur Reduzierung der Stossbelastung ist ein Kettenspanner für die zweite Stufe der Kettenübersetzung vorgesehen. Durch die auftretenden Stösse wird nämlich die Kette unterschiedlich stark gespannt, so dass der Kettenspanner federnd nachgibt und wenigstens ein Teil der Stossenergie aufgezehrt wird.

Vorteilhaft wird das Gesamtübersetzungsverhältnis zwischen Abtrieb des Verbrennungsmotors und Antrieb des Fräsrades hauptsächlich in der erten Stufe der Kettenübersetzung realisiert und liegt im Bereich zwischen 3:1 und 4:1. Die beiden Kettenübersetzungen liegen vorteilhaft je an unterschiedlichen Seiten des Fahrgestells.

Ein Ausführungsbeispiel der Erfindung wird anhand der Zeichnung beschrieben. Dabei zeigt:
Fig. 1 eine perspektivische Darstellung der Verkehrsflächen-Nutenfräse von der Seite der ersten Stufe der Kettenübersetzung aus gesehen,
Fig. 2 eine perspektivische Ansicht von der zweiten Stufe der Kettenübersetzung aus gesehen und
Fig. 3 von vorne gesehen.

An einem Fahrgestell 1 sind zwei Vorderräder 2 und ein rückwärtiges Rad 3 vorgesehen, letzteres an einer Schwinge 4 gelagert. Das Fahrgestell 1 weist eine Plattform 5 auf, an welcher eine Seitenwange 6 und eine Schubstange 7 angeschweisst sind. Auf der Plattform 5 sitzt ein Verbrennungsmotor 10, auf dessen Abtriebswelle 11 ein Kettenzahnrad 12 befestigt ist. Auf der Plattform 5, am vorderen Ende des Fahrgestells 1, ist ein zugehöriges Kettenzahnrad 13 gelagert, und beide Kettenzahnräder 12, 13 sind über eine Duplexkette 14 miteinander verbunden. Die Lagerung des Kettenzahnrades 13 erfolgt über eine Zwischenwelle 15, die aus zwei Teilstücken 16, 17 und einer Reibkupplung 18 besteht. Die Zwischenwelle 15 ist in einer Reihe von Querlagern 19 gelagert, die auf der Plattform 5 des Fahrgestells 1 befestigt sind. Die Zwischenwelle 15 führt von der einen zur anderen Seite des Fahrgestells 1, also von der in Fig. 1 zu der in Fig. 2 dargestellten Seite.

Am Ende der Zwischenwelle 15 ist ein weiteres Kettenrad 20 angebracht, über welches eine weitere Duplexkette 21 zu dem korrespondierenden Kettenrad 22 führt. Das Kettenrad 22 sitzt auf einer Fräswelle 23, an deren Ende das Fräsrad 24 lösbar befestigt ist. Die Kette 21 wird mittels eines Kettenspanners 25 gespannt, und zwar ist eine Gabel 26 vorgesehen, die im Gabelfreiraum ein Kettenrad 27 trägt, über welches die Kette 21 läuft. Die Gabel 26 ist am Ende einer Stange 28 angeschweisst, die in einem U-förmigen Querlager 29 geführt ist und durch eine Feder 30 nach oben gezogen wird, wobei sich die Feder 30 an einem ringförmigen Anschlag (z.B. Mutter + Kontermutter) der Stange 28 abstützt. Das Querlager 29 ist in einer Schlitzführung der Wange 6 verstellbar angebracht und wird durch eine Schraubspindel 32 verstellt und in der verstellten Lage gehalten.

Parallel zur Wange 6 führt eine Verstellstange 8, die mit dem oberen Ende der Schwinge 4 verbunden ist. Die Wange 6 weist am oberen Ende ein geschlitztes, abgewinkeltes Teil 6a auf, durch dessen Schlitz die Verstellstange 8 geführt ist. An der Verstellstange 8 sind eine Reihe von ringförmigen Anschlägen 8a angeschweisst, die breiter sind als der Schlitz im abgewinkelten Teil 6a. Durch Herausheben der Stange 8 aus dem Schlitz des abgewinkelten Teils 6a und Hintergreifen mit einem anderen Anschlag 8a kann die Winkelstellung der Schwinge 4 und damit die Fahrhöhe im Bereich des Fräsrades 24 eingestellt werden.

Beim Betrieb der Maschine erfasst die Bedienungsperson die Schubstange 7 und zieht das Gerät langsam nach rückwärts, wobei die Fräsarbeiten gut beobachtet werden können (Fig.1). Je nach Beschaffenheit des Strassenbeiages nimmt der Fräswiderstand plötzlich zu, beispielsweise weil das Fräsrad auf einen Stein trifft, was zu einem heftigen Ruck in der Antriebsverbindung zwischen Verbrennungsmotor und Fräsrad 24 führt. Infolge dieses Rucks ändert sich die Spannung der Kette 21, und die Gabel 24 des Kettenspanners 25 wird beispielsweise nach unten gezogen. Durch diesen Vorgang wird die Kraftspitze gewissermassen verbreitert, d. h. der sich rückwärts fortpflanzende Ruck wird abgemildert. Wenn dieser abgemilderte Ruck noch ein gewisses Ausmass übersteigt, rutscht die Rutschkupplung 18 durch. Auf diese Weise ist die Stossbelastung der ersten Stufe der Kettenübersetzung 12, 13,14 auf ein erträgliches Mass herabgesetzt.

Wegen diser reduzierten Stossbelastung der ersten Stufe der Kettenübersetzung kann dort ein relativ grosses Übersetzungsverhältnis im Bereich zwischen 3:1 und 4:1 verwirklicht werden. Die zweite Stufe der Kettenübersetzung 20, 21, 22 kann deshalb auch ein Verhältnis 1:1 oder ein geringes Übersetzungsverhältnis aufweisen.

Wie Fig. 1 zeigt, weist das Gestell 1 im Bereich des Fräsrades 24 einen Schutzbügel 9 auf, der verhindert, dass die Bedienungsperson mit dem Fuss in die Nähe des Fräsrads 24 kommt.

Das Fräsrad 24 weist mit etwa 150 mm Durchmesser eine bemerkenswert kleine Grösse auf. Dadurch ist es möglich, den in fertigen Fahrbahndecken vorkommenden »wilden» Rissen, deren Verlauf erhebliche Krümmungen aufweisen kann, nachzufahren und auf eine Fugenbreite zu bringen, die das Ausgiessen mit Bitumen- oder Teer-Vergussmasse ermöglicht. Der relativ kleine Durchmesser des Fräsrades 24 führt ferner dazu, dass der Einlauf bzw. Auslauf am Nutbeginn oder -ende relativ steil ist. Dadurch wird die Haftung der Vergussmasse in der Nut verbessert bzw. am Nutende überhaupt erst ermöglicht. Wenn nämlich der Nutbeginn bzw. das Nutende mit einem grossen Radius auf die erforderliche Nuttiefe geht, weist ein relativ langes Stück der Vergussmasse eine unzureichende Verankerungstiefe auf,-kann dadurch nicht haften und wird somit in kurzer Zeit herausgelöst sein.

## Patentansprüche

1. Verfahren zum Reparieren von Rissen in Fahrbahnen mit folgenden Merkmalen:
eine fahrbare Verkehrsflächen-Nutenfräse - mit einem Fahrgestell (1), mit einem Verbrennungsmotor (10), mit einem Fräsrad (24) und mit einer zwischen Antrieb des Verbrennungsmotors (10) und Fräsrad (24) vorgesehenen Antriebsverbindung - wird mit umlaufendem Fräsrad (24) entlang der zu reparierenden Rissen geführt;
die hergestellte Nut wird mit Vergussmasse ausgefüllt; gekennzeichnet durch folgende Massnahmen:
es wird ein relativ kleines Fräsrad (24) im Durchmesserbereich von 130 bis 170 mm verwendet;
die Umlaufdrehzahl des Fräsrades (24) ist - nach Untersetzung der Motordrehzahl im Bereich zwischen 3:1 und 4:1 - so niedrig, dass auf Wasserkühlung des Fräsrades (24) verzichtet werden kann.

2. Verfahren nach Anspruch 1, dadurch gekennzeichnet, dass ein relativ steiler Einlauf bzw. Auslauf am Nutbeginn bzw. im Nutende hergestellt wird.

3. Fahrbare Verkehrsflächen=Nutenfräse mit einem Fahrgestell (1), mit einem Verbrennungsmotor (10), mit einem Fräsrad (24) und mit einer zwischen Antrieb des Verbrennungsmotors (10) und Fräsrad (24) vorgesehenen Antriebsverbindung zur Durchführung des Verfahrens nach Anspruch 1, dadurch gekennzeichnet, dass die Antriebsverbindung aus einer zweistufigen Kettenübersetzung (12, 13, 14 und 20, 21, 22) mit Zwischenwellen (15) besteht, die eine Reibkupplung (18) einschliesst, und dass das Fräsrad (24) einen Durchmesser im Bereich von 130 bis 170 mm aufweist.

4. Fahrbare Verkehrsflächen-Nutenfräse nach Anspruch 3, dadurch gekennzeichnet, dass die zweite Stufe (20, 21, 22) der Kettenübersetzung einen federnd wirkenden Kettenspanner (25) aufweist.

5. Fahrbare Verkehrsflächen-Nutenfräse nach Anspruch 3 oder 4, dadurch gekennzeichnet, dass das Übersetzungsverhältnis der ersten Stufe (12, 13, 14) der Kettenübersetzung im Bereich zwischen 3:1 und 4:1 liegt.

6. Fahrbare Verkehrsflächen-Nutenfräse nach einem der Ansprüche 3 bis 5, dadurch gekennzeichnet, dass die beiden Kettenübersetzungen (12, 13, 14 und 20, 21, 22) je an unterschiedlichen Seiten des Fahrgestells (1) angeordnet sind.

7. Fahrbare Verkehrsflächen-Nutenfräse nach einem der Ansprüche 3 bis 6, gekennzeichnet durch einen Schutzbügel (9), welcher an dem Fahrgestell (1) im Bereich des Fräsrades (24) angebracht ist.

8. Fahrbare Verkehrsflächen-Nutenfräse nach einem der Ansprüche 3 bis 7, dadurch gekennzeichnet, dass das Fräsrad (24) einen Durchmesser von 150 mm aufweist.

## Claims

A method of repairing cracks in road surfaces, having the following features:
a mobile groove cutter for traffic curfaces, having a chassis (1), an internal combustion engine (10), a cutter wheel (24) and a drive connection between the drive of the internal combustion engine (10) and the cutter wheel (24) ist guided with the cutter wheel (24) rotating along the cracks to be repaired; the groove produced is filed with grouting material, characterised by the following steps:
a relatively small cutter wheel (24), of a diameter in the range of from 130 to 170 mm, is used; and the speed of rotation of the cutter wheel (24), after stepping down the engine speed in the range of between 3:1 and 4: 1, is so low that water cooling of the cutter wheel (24) can be omitted.

2. A method according to claim 1 characterised in that a relatively steep entry and exit is formed at the beginning and at the termination of the groove.

3. A mobile traffic surface groove cutter comprising a chassis (1), an internal combustion engine (10) a cutter whell (24) and a drive connection between the drive of the internal combustion engine (10) and the cutter wheel (24), for carrying out the method according to claim 1, characterised in that the drive connection comprises a two-stage chain transmission (12, 13, 14 and 20, 21,22) with intermediate shafts (15), which includes a friction clutch (18), and that the cutter wheel (24) has a diameter in the range of from 130 to 170 mm.

4. A mobile traffic surface groove cutter according to claim 3 characterised in that the second (20, 21, 22) of the chain transmission has a resiliently operative chain tensioner (25).

5. A mobile traffic surface groove cutter according to claim 3 or claim 4 characterised in that the transmission ratio of the first stage (12, 13, 14) of the chain transmission is in the range between 3:1 and 4:1.

6. A mobile traffic surface groove cutter according to one of claims 3 to 5 characterised in that the two chain transmissions (12, 13,-14 and 20,21,22) are each arranged at different sides of the chassis (1

7. A mobile traffic surface groove cutter according to one of claims 3 to 6 characterised by a guard loop (9) which is mounted on the chassis (1) in the region of the cutter wheel (24).

8. A moblie traffic surface groove cutter according to one of claims 3 to 7 characterised in that the cutter wheel (24) is of a diamteter of 150 mm.

## Revendications

1. Procédé pour la réparation des fissures dans le revêtement des routes comportant les phases suivantes:
- on guide sur la longueur des fissures à réparer une fraiseuse à rainures pour les surfaces de circulation - comprenant châssis mobile (1), moteur à combustion interne (10), fraise (24) en forme de roue et dispositif d'entraînement prévu entre l'arbre de sortie du moteur (10) et ladite fraise (24), cette fraise ce trouvant en rotation;
- on remplit la rainure ainsi obtenue d'une masse coulée; caractérisé par les dispositions ci-après:
- on utilise une fraise (24) relativement petite, de diamètre allant de 130 à 170 mm.
- la vitesse de rotation de cette fraise (24) - après démultiplication de la vitesse du moteur se situant dans le domaine compris entre 3:1 et 4 est assez faible pour qu' on puisse se dispenser d'un refroidissement par eau de ladite fraise (24).

2. Procédé suivant la revendication 1, caractérisé par un abaissement de la fraiseuse, ou respectivement un relèvement de celle-ci, correspondant à une pente relativement plus forte à l' entrée et à la sortie de la rainure.

3. Fraiseuse mobile à rainures pour surfaces de circulation, en vue de la mise en oeuvre du procédé suivant la revendication 1, comprenant un châssis mobile (1), un moteur à combustion interne (10), une fraise (24) en forme de roue et une liaison d'entraînement entre la sortie du moteur (10) et ladite fraise (24), caractérisée en ce que cette liaison d'entraînement est constituée par une démultiplication à chaînes à deux étages (12, 13,14 et 20, 21, 22) avec arbre intermédiaire (15), laquelle comprend un embrayage à friction (18), et en ce que la fraise (24) comporte un diamètre compris entre 130 et 170 mm.

4. Fraiseuse mobile à rainures pour les surfaces de circulation suivant la revendication 3, caractérisée en ce que le second étage (20, 21, 22) de la transmission à chaînes comporte un tendeur (25) agissant par élasticité.

5. Fraiseuse mobile à rainures pour les surfaces de circulation suivant la revendication 3 ou 4, caractérisée en ce que le rapport du premier étage (12, 13, 14) de la transmission à chaînes se situe dans le domaine compris entre 3:1 et 4:1.

6. Fraiseuse mobile à rainures pour les surfaces de circulation suivant l'une des revendications 3 à 5, caractérisée en ce que les deux transmissions à chaînes (12, 13, 14 et 20, 21, 22) sont disposées d' un côté et de l'autre du châssis (1).

7. Fraiseuse mobile à rainures pour les surfaces de circulation, suivant l'une des revendications 3 à 6, caractérisée par un étrier de protection (9), lequel est rapporté sur le châssis (1) au voisinage de la fraise (24).

8. Fraiseuse mobile à rainures pour les surfaces de circulation suivant l' une des revendications 3 à 7, caractérisée en ce que la fraise (24) comporte un diamètre de 150 mm.
